# EUROPÄISCHE PATENTSCHRIFT

(11) **EP 2 942 303 B1**
(45) Veröffentlichungstag und Bekanntmachung des Hinweises auf die Patenterteilung: **19.10.2016**
(21) Anmeldenummer: 14167035.6
(22) Anmeldetag: 05.05.2014
(51) Int. Cl.: B65C 9/18, B65H 75/24, B65H 19/10

(54) **Aufwickelhaspel für Etikettenspender**
Coiling device for label dispenser
Enrouleuse pour un distributeur d'étiquettes

(43) Veröffentlichungstag der Anmeldung: 11.11.2015
(73) Patentinhaber: MULTIVAC Marking & Inspection GmbH & Co. KG, 32130 Enger (DE)
(72) Erfinder: Austermeir, Georg, 33161 Hövelhof (DE); Dauwe, Markus, 49176 Hilter (DE); Rath, Bernd, 32130 Enger (DE)
(74) Vertreter: Grünecker Patent- und Rechtsanwälte PartG mbB

(56) Entgegenhaltungen:
- DE-A1- 10 218 840
- FR-A1- 2 770 502
- US-A- 3 421 712
- US-A- 4 995 569
- US-A1- 2006 188 312
- US-A1- 2007 278 342

## Beschreibung

Die Erfindung bezieht sich auf eine Aufwickelhaspel für einen Etikettenspender gemäß dem Oberbegriff des Anspruchs 1 und auf ein Verfahren mit den Merkmalen des Anspruchs 13.

Eine gattungsgemäße Aufwickelhaspel und ein entsprechendes Verfahren sind aus der US 3,421,712 bekannt. Weiterhin ist es aus der DE 199 42 310 C1 eine Aufwickelhaspel bekannt, die drei an einem rotierenden Drehelement aufgenommene und um eine rotierende Achse drehende Stangen umfasst, auf die ein leeres Etikettenträgerband aufgewickelt wird. Die drei Stangen sind auf einem gemeinsamen Radius um die Drehachse der Aufwickelhaspel angeordnet. Um eine aufgewickelte Etikettenträgerbandrolle von der Aufwickelhaspel herunterzunehmen, ist es notwendig, wenigstens eine dieser drei Stangen mit ihrem freien Ende nach innen in Richtung der Drehachse zu biegen, um die Reibung des Etikettenträgerbands an den Stangen soweit zu reduzieren, dass die Etikettenträgerbandrolle in Richtung der freien Enden der Stangen manuell herunterziehbar ist. Nachteilig daran ist der Kraftaufwand, der mit einer Hand an der Aufwickelhaspel selbst vorgenommen wird, wobei die Rolle mit der anderen Hand heruntergenommen werden muss, welches ergonomisch ungünstig ist.

Aus der US 2007/0278342 A1 ist eine weitere Ausführung einer Aufwickelhaspel bekannt, die konstruktiv aufwendig und nicht hygienisch, da schwer reinigbar, gestaltet ist. Aufgabe der vorliegenden Erfindung ist es, bei einem Etikettenspender die Aufwickelhaspel bezüglich der Bedienung zum Abnehmen einer Rolle eines aufgewickelten Etikettenträgerbands zu verbessern.

Diese Aufgabe wird gelöst durch eine Aufwickelhaspel mit den Merkmalen des Anspruchs 1 und durch ein Verfahren zum Betrieb bzw. zur Bedienung einer Aufwickelhaspel mit den Merkmalen des Anspruchs 13. Vorteilhafte Weiterbildungen der Erfindung sind in den Unteransprüchen angegeben.

Die erfindungsgemäße Aufwickelhaspel für einen Etikettenspender umfasst ein Drehelement mit wenigstens drei Stangen, wobei die Stangen parallel zu einer Drehachse des Drehelements ausgerichtet sind und die Stangen jeweils ein von dem Drehelement abgewandtes freies Ende aufweisen. Die Aufwickelhaspel zeichnet sich dadurch aus, dass eine erste Stange beweglich und zumindest zwei Stangen ortsfest mit dem Drehelement verbunden sind und ein Betätigungselement an den freien Enden der ortsfest angeordneten Stangen schwenkbar angeordnet ist, wobei das Betätigungselement mit dem freien Ende der ersten Stange verbunden und dazu konfiguriert ist, bei Betätigung des Betätigungselements eine Auslenkung des freien Endes der ersten Stange in Richtung zur Drehachse zu bewirken. Durch eine solche Auslenkung dieser ersten Stange ist eine Verringerung des Durchmessers, auf dem das Etikettenträgerband aufgewickelt ist, erzeugbar und somit ist die Reibung des Etikettenträgerbands an den Stangen auf ein Minimum reduzierbar und ein leichtes Herunterziehen des Etikettenträgerbands entlang der Stangen ermöglicht.

Bevorzugt ist dabei die erste Stange mittels eines Schwenkgelenks mit dem Drehelement verbunden. Die durch das Gelenk definierte Schwenkachse kann etwa senkrecht verlaufen zur Drehachse des Drehelements.

Die erste Stange ist vorzugsweise an ihrem freien Ende mittels eines Gelenkes mit dem Betätigungselement verbunden, um die erste Stange beim Schwenken des Betätigungselements von einer Aufwickelstellung in eine Wechselstellung zu bringen. In einer ersten Phase wird die erste Stange an ihrem freien Ende radial nach innen zur Drehachse hin gekippt bzw. um das zweite Gelenk am Drehelement geschwenkt. In einer optionalen zweiten Phase wird die bewegliche Stange in einer vor allem axialen Bewegung weg vom Drehelement zusammen mit einer überlagerten Schwenkbewegung des zweiten Gelenks bewegt, so dass die erste Stange schließlich in der Wechselstellung eine Ausrichtung etwa parallel zur Drehachse aufweist, aber sich in einer radial der Drehachse angenäherten Lage befindet. So liegt die Rolle des aufgewickelten Etikettenträgerbands lose auf der Aufwickelhaspel auf.

In einer vorteilhaften Ausführung weisen das erste und/oder zweite Gelenk einen Gelenkhebel auf. Dieser Gelenkhebel kann an seinen beiden Enden jeweils eine Schwenkachse definieren, wobei diese beiden Schwenkachsen zueinander parallel sind. Der Gelenkhebel am ersten Gelenk definiert dabei eine erste Schwenkachse zwischen sich und dem Betätigungselement und eine zweiten Schwenkachse zwischen sich und der beweglichen Stange. Ein am zweiten Gelenk vorgesehener Gelenkhebel definiert analog eine erste Schwenkachse zwischen sich und der beweglichen Stange und eine zweite Schwenkachse zwischen sich und dem Drehelement. Wenn sowohl am ersten, als auch am zweiten Gelenk ein solcher Gelenkhebel vorgesehen ist, sind vorzugsweise alle vier Schwenkachsen zueinander parallel.

Von seiner Form her kann der Gelenkhebel die Gestalt eines Kettengliedes annehmen, wie es üblicherweise in einer Kette verwendet wird. Das Kettenglied umfasst zwei Seitenteile und zwei Bolzen, wobei das Kettenglied mittels eines der Bolzen an einem Ende der ersten Stange gelagert ist.

Vorzugsweise weist das Betätigungselement einen Hebel auf, mittels dessen das Betätigungselement einfach bedienbar und des Weiteren schwenk- und kippbar ist.

Das Betätigungselement weist bevorzugt eine Abstützung auf, um in der Arbeitsstellung eine Sicherung gegen unbeabsichtigtes Schwenken des Betätigungselements zu erzeugen.

Im Sinne der Erfindung ist mit "ortsfest" gemeint, dass die derart mit dem Drehelement verbundenen Stangen ihre Position relativ zum Drehelement nicht verändern. Dabei können die ortsfest mit dem Drehelement verbundenen Stangen entweder starr oder um ihre eigene Achse rotierbar mit dem Drehelement verbunden sein.

In einer vorteilhaften Ausführungsform haben sämtliche Stangen in einer Aufwickelstellung der Aufwickelhaspel denselben radialen Abstand zur Drehachse des Drehelements. Betrachtet man die Stangen in einer Projektion parallel zu der Drehachse des Drehelements, befinden sich in der Aufwickelstellung folglich sämtliche Stangen auf einer gemeinsamen Kreisbahn um die Drehachse. Dies führt zu einer homogenen, annähernd kreisförmigen Bewegung des auf die Aufwickelhaspel aufgewickelten Etikettenträgerbands.

Besonders gleichförmig wird die Bewegung des Etikettenträgerbands, wenn sämtliche Stangen äquidistant auf der gemeinsamen Kreisbahn um die Drehachse des Drehelements angeordnet sind, wenn dies in Projektion parallel zur Drehachse des Drehelements betrachtet wird.

In einer Variante der Erfindung ist insgesamt eine gerade Anzahl von Stangen vorgesehen. Vorzugsweise kann dabei die Abstützung des Betätigungselements mit derjenigen ortsfest angeordneten Stange zusammenwirken, die auf der gemeinsamen Kreisbahn um 180° relativ zur beweglichen Stange versetzt angeordnet ist. Mit anderen Worten befindet sich diese ortsfest angeordnete Stange, mit der die Abstützung des Betätigungselements zusammenwirkt, bezogen auf die Drehachse des Drehelements achsensymmetrisch zur beweglichen Stange in deren Arbeits- oder Aufwickelposition.

Günstig ist es für die Handhabung, wenn das Betätigungselement beim Herunternehmen der Etikettenträgerbandrolle keine Störkontur bildet. Erreicht werden kann dies, indem sich das Betätigungselement in der Wechselstellung vollständig innerhalb einer Kontur befindet, die sich durch Projektion parallel zur Drehachse des Drehelements ergibt und deren Ecken durch die bewegliche und die ortsfesten Stangen definiert sind. Steht das Betätigungselement in der Wechselstellung nicht über diese Kontur hinaus vor, stellt es keine Störkontur mehr da und erleichtert so das Herunternehmen des Etikettenträgerbands.

Vorzugsweise umfasst die Aufwickelhaspel wenigstens sechs Stangen, um eine annähernd kreisrunde Aufwickelung des Etikettenträgerbands zu erzeugen.

Ein erfindungsgemäßes Verfahren zum Bedienen einer Aufwickelhaspel in einer der vorstehend beschriebenen Varianten umfasst folgende Schritte:
- (insb. manuelles Bewegen) des Betätigungselements um eine Schwenkachse an den freien Enden zweier ortsfester Stangen, an denen das Betätigungselement drehbar gelagert ist, aus einer Arbeitsstellung in eine Wechselstellung,
- Schwenken des freien Endes der beweglichen Stange um eine Schwenkachse eines Gelenks der beweglichen Stange nach innen hin zur Drehachse des Drehelements.

Durch das Schwenken des freien Endes der beweglichen Stange, d.h. durch das Verkippen der beweglichen Stange hin zur Drehachse des Drehelements, verringert sich der mittlere Abstand der beweglichen Stange von der Drehachse und somit die von innen auf die aufgewickelte Etikettenträgerbandrolle ausgeübte Reibung. Auf diese Weise kann die Etikettenträgerbandrolle leichter von der Aufwickelhaspel abgenommen werden.

Noch weiter erleichtern lässt sich das Abnehmen der Etikettenträgerbandrolle, wenn sich an die erste Kippbewegung der beweglichen Stange eine zweite Kippbewegung anschließt, mit der auch das innere, dem Drehelement zugewandte Ende der beweglichen Stange näher an die Drehachse heranbewegt wird. Dies kann erreicht werden, indem zwischen der beweglichen Stange und dem Drehelement ein Gelenkhebel vorgesehen ist und in der zweiten Bewegungsphase ein Verkippen des Gelenkhebels um eine zwischen ihm und dem Drehelement vorgesehene Schwenkachse erfolgt. Dabei bewegt sich die bewegliche Stange insgesamt vom Drehelement fort und erreicht schließlich eine Stellung, in der sie insgesamt wieder zumindest annähernd parallel zur Drehachse ausgerichtet ist, sich jetzt jedoch näher an der Drehachse als in der Aufwickelstellung befindet. Vorzugsweise wird diese zweite Bewegungsphase durch fortgesetztes Schwenken des Betätigungselements in der gleichen Richtung wie in der ersten Phase bewirkt, insbesondere durch manuelles Verschwenken des Betätigungselements.

Die beschriebenen Schritte können von der Bedienperson mit einer durchgehend ablaufenden Bewegung des Betätigungselements durchgeführt werden, um anschließend mit zwei Händen die Etikettenträgerbandrolle auf eine ergonomisch günstige Weise von der Aufwickelhaspel herunternehmen zu können. So können auch größere Rollen entfernt werden oder flexible Trägerbänder, die beim Aufwickeln eine Zugspannung aufweisen.

Dabei stützt sich bevorzugt die Abstützung des Betätigungselements in der Arbeitsstellung an einer mit der Abstützung in Kontakt stehenden Stange in einer Totpunktposition des Betätigungselements und des Kettenglieds ab.

Die Abstützung und der Hebel des Betätigungselements sind jeweils vorzugsweise an zwei gegenüberliegenden Seiten des Betätigungselements vorgesehen.

Im Folgenden wird ein vorteilhaftes Ausführungsbeispiel der Erfindung anhand einer Zeichnung näher erläutert. Im Einzelnen zeigen:
- Fig. 1: einen Etikettenspender mit einer erfindungsgemäßen Aufwickelhaspel,
- Fig. 2: eine schematische Ansicht der Aufwickelhaspel,
- Fig. 3: eine Ansicht der Aufwickelhaspel in Wickelrichtung in einer Aufwickelstellung,
- Fig. 4: die Aufwickelhaspel in einer Zwischenstellung,
- Fig. 5: die Aufwickelhaspel in einer Wechselstellung zum Herunterziehen eines aufgewickelten Etikettenträgerbands und
- Fig. 6: eine Draufsicht auf die Aufwickelhaspel in der Wechselstellung in Projektion parallel zur Drehachse.

Gleiche Komponenten sind in den Figuren durchgängig mit gleichen Bezugszeichen versehen.

Fig. 1 zeigt einen Etikettenspender 1 mit einer Abwickeleinrichtung 2 zum Abwickeln eines Etikettenträgerbands 5 mit Etiketten 4 und einer Spendeeinheit 3 zum Spenden einzelner Etiketten 4 vom Etikettenträgerband 5. Zum Aufwickeln des Etikettenträgerbands 5 ist eine Aufwickeleinrichtung 6 vorgesehen. Die Aufwickeleinrichtung 6 umfasst eine Aufwickelhaspel 7, auf die das Etikettenträgerband 5 aufgewickelt wird. Die Aufwickelhaspel 7 ist mittels eines Motors 8, vorzugsweise eines Schrittmotors oder Servomotors, angetrieben. Zwei Pfeile zeigen die Bewegungsrichtung des Etikettenträgerbands 5.

Fig. 2 zeigt die Aufwickelhaspel 7, die ein Drehelement 9 umfasst. An dem Drehelement 9 sind eine erste Stange 10 beweglich und fünf Stangen 11 ortsfest angebracht. Die Stangen 10, 11 stehen orthogonal auf dem Drehelement 9 und haben in Projektion parallel zu einer Drehachse D des Drehelements 9 in ihrer Aufwickelstellung jeweils denselben radialen Abstand r zur Drehachse D (siehe Figur 6), sind also in dieser Aufwickelstellung auf einer gemeinsamen Kreisbahn K um eine gemeinsame Drehachse D der Aufwickelhaspel 7 äquidistant angeordnet. Die Stangen 10, 11 weisen jeweils ein freies Ende E auf, das von dem Drehelement 9 abgewandt ist oder fort weist.

Die Aufwickelhaspel 7 weist ein Betätigungselement 12 auf, wobei das Betätigungselement 12 an zwei ortsfesten Stangen 11 drehbar um eine Schwenkachse S gelagert ist. Das Betätigungselement 12 weist einen Hebel 12a und eine Abstützung 12b auf. Die Abstützung 12b wirkt in einer Arbeitsstellung, die einer Aufwickelstellung entspricht, mit einer weiteren ortsfesten Stange 11 zusammen, die bezogen auf die Drehachse D achsensymmetrisch zur beweglichen Stange 10 angeordnet ist, wodurch eine Totpunktstellung und/oder eine Klemmkraft erzeugbar ist, um ein unbeabsichtigtes Schwenken des Betätigungselements 12 aus der Arbeitsstellung heraus zu verhindern.

Die erste bewegliche Stange 10 ist mittels eines zweiten Gelenks 13b mit einem Ende mit dem Drehelement 9 gelenkig verbunden und so wenigstens um eine Schwenkachse G des zweiten Gelenks 13b schwenkbar. Tatsächlich weist das zweite Gelenk 13b in dieser Ausführungsform einen Gelenkhebel 13d auf, der die Form eines Kettenglieds aus einer üblichen Kette aufweist und an seinen beiden Enden jeweils eine Schwenkachse G, G' definiert. Die bewegliche Stange 10 ist um die erste Schwenkachse G relativ zum Gelenkhebel 13d schwenkbar. Der Gelenkhebel 13d selbst ist um die zweite Schwenkachse G schwenkbar mit dem Drehelement 9 verbunden.

Das entgegengesetzte freie Ende E der ersten Stange 10 ist mittels eines in der Ansicht der Fig. 2 nicht sichtbaren ersten Gelenks 13a mit dem Hebel 12a des Betätigungselements 12 derart gelenkig verbunden, dass eine Auslenkung des freien Endes E der ersten Stange 10 in Richtung der Drehachse D bewirkt werden kann. Auch das erste Gelenk 13a weist einen Gelenkhebel 13c auf, der analog zum Gelenkhebel 13d ebenfalls im Wesentlichen die Form eines üblichen Kettenglieds aufweist und an seinen beiden Enden zwei Schwenkachsen definiert. Über die erste Schwenkachse ist der Gelenkhebel 13c schwenkbar mit der ersten Stange 10 verbunden, über die zweite Schwenkachse ebenfalls schwenkbar mit dem Hebel 12a des Betätigungselements 12. Alle vier Schwenkachsen der beiden Gelenkhebel 13c, 13d sind in diesem Ausführungsbeispiel parallel zueinander.

Fig. 3 zeigt die Aufwickelhaspel 7 in Aufwickelrichtung. Die Aufwickelhaspel 7 ist in ihrer Aufwickelstellung dargestellt. Dabei befinden sich alle Stangen 10, 11 auf der Kreisbahn K um die Drehachse D und auch die erste Stange 10 ist parallel zu den weiteren ortsfesten Stangen 11 und der Drehachse D ausgerichtet. Der Hebel 12a des Betätigungselements 12 ist mit dem ersten Gelenk 13a verbunden. Die Abstützung 12b ist in Kontakt mit der in dieser Ansicht untersten ortsfesten Stange 11.

Im Folgenden wird anhand der Figuren 3 bis 5 ein Verfahren zum Bedienen der Aufwickelhaspel 7 beschrieben. In der Fig. 3 ist die Aufwickelhaspel 7 in der Arbeitsstellung und das Etikettenträgerband 5 wird durch Drehung der Aufwickelhaspel 7 auf diese aufgewickelt. Soll das Etikettenträgerband 5 von der Aufwickelhaspel 7 heruntergenommen werden, so schwenkt eine Bedienperson, wie in Fig. 4 dargestellt, das Betätigungselement 12 manuell an dem Hebel 12a nach rechts bzw. weg vom Etikettenträgerband 5 um die Schwenkachse S des Betätigungselements 12. Die Schwenkachse S wird durch die drehbaren Lagerungen in den zwei ortsfesten Stangen 11, mit denen das Betätigungselement 12 verbunden ist, definiert. Dabei entfernt sich die Abstützung 12b des Betätigungselements 12 von der Stange 11, mit der die Abstützung 12b in der Arbeitsstellung in Kontakt war. Gleichzeitig bewirkt die Bewegung des mit dem Hebel 12a verbundenen Gelenkhebels 13c des ersten Gelenks 13a, dass die bewegliche Stange 10 um die Schwenkachse G zwischen ihr und dem Gelenkhebel 13d am zweiten Gelenk 13b verkippt und das freie Ende E der ersten Stange 10 sich in Richtung der Drehachse D neigt. Somit entfernt sich die erste Stange 10 wenigstens teilweise von dem Inneren des aufgewickelten Etikettenträgerbands 5, so dass sich die Spannung des Etikettenträgerbands 5 an der ersten Stange 10 reduziert und sich die Reibung durch Anliegen des Etikettenträgerbands 5 an der ersten Stange 10 vermindert.

Im Folgenden, wie in Fig. 5 dargestellt, schwenkt die Bedienperson das Betätigungselement 12 weiter in derselben Richtung (siehe Pfeilrichtung am Betätigungselement 12). Während dieser weiteren Bewegung der ersten Stange 10 sorgt das zweite Gelenk 13b an dem Drehelement 9 dafür, dass sich auch das daran angebrachte Ende der ersten Stange 10 der Drehachse D radial annähert (siehe Pfeil). Erreicht wird dies, in dem während dieser zweiten Bewegungsphase der Gelenkhebel 13d des zweiten Gelenks 13b um die Schwenkachse G' zwischen sich und dem Drehelement 9 verschwenkt. Dies bewirkt eine Bewegung, die das innere, dem Drehelement 9 zugewandte Ende der beweglichen Stange 10 an die Drehachse D annähert und dieses innere Ende gleichzeitig vom Drehelement 9 fortbewegt. Diese zweite Bewegungsphase der beweglichen Stange 10 ist vorteilhaft, aber optional. Denkbar wäre auch eine Ausführungsform der Erfindung, bei der das zweite Gelenk 13b keinen Gelenkhebel aufweist, sondern lediglich eine Schwenkachse G direkt zwischen der beweglichen Stange 10 und dem Drehelement 9 aufweist.

Fig. 6 zeigt, wie am Ende dieser Bewegung sich die erste Stange 10 weitestgehend parallel zu den weiteren Stangen 11, aber sich innerhalb der Kreisbahn K befindet und damit näher an der Drehachse D als die ortsfesten Stangen 11. In dieser Wechselstellung kann die Bedienperson das aufgewickelte Trägerband 5 ohne großen Kraftaufwand axial von der Aufwickelhaspel 7 herunterziehen. Das Betätigungselement 12 ist so gestaltet, dass sich die Außenabmessungen bzw. die Außenkontur des Betätigungselements 12 in der Wechselstellung innerhalb der Außenkontur bzw. der Außenseite aller Stangen 10, 11 befindet, um beim Herunterziehen des Trägerbands 5 keine Störkontur zu erzeugen.

Insgesamt kann es bei der Erfindung genügen, wenn nur eine einzige Stange 10 relativ zum Drehelement 9 beweglich, alle anderen Stangen hingegen ortsfest relativ zum Drehelement 9 mit diesem verbunden sind.

## Patentansprüche

1. Aufwickelhaspel (7) für einen Etikettenspender (1), umfassend ein Drehelement (9), das verbunden ist mit wenigstens drei Stangen (10, 11), wobei die Stangen (10, 11) parallel zu einer Drehachse (D) des Drehelements (9) ausgerichtet sind und die Stangen (10, 11) jeweils ein von dem Drehelement (9) abgewandtes freies Ende (E) aufweisen, **dadurch gekennzeichnet, dass** eine erste Stange (10) beweglich und zwei Stangen (11) ortsfest mit dem Drehelement (9) verbunden sind und ein Betätigungselement (12) an den freien Enden (E) der zwei ortsfest angeordneten Stangen (11) schwenkbar angeordnet ist, wobei das Betätigungselement (12) mit dem freien Ende (E) der ersten Stange (10) verbunden und dazu konfiguriert ist, bei Betätigung eine Auslenkung des freien Endes (E) der ersten Stange (10) in Richtung zur Drehachse (D) zu bewirken.

2. Aufwickelhaspel nach Anspruch 1, **dadurch gekennzeichnet, dass** die erste Stange (10) mittels eines zweiten Gelenkes (13b) mit dem Drehelement (9) verbunden ist.

3. Aufwickelhaspel nach einem der vorangehenden Ansprüche, **dadurch gekennzeichnet, dass** die erste Stange (10) an ihrem freien Ende (E) mittels eines ersten Gelenkes (13a) mit dem Betätigungselement (12) verbunden ist.

4. Aufwickelhaspel nach Anspruch 2 oder 3, **dadurch gekennzeichnet, dass** das erste und/oder das zweite Gelenk (13a, 13b) einen Gelenkhebel (13c, 13d) aufweist.

5. Aufwickelhaspel nach Anspruch 4, **dadurch gekennzeichnet, dass** der Gelenkhebel (13c, 13d) an jedem seiner beiden Enden eine Schwenkachse (G, G') aufweist.

6. Aufwickelhaspel nach einem der vorangehenden Ansprüche, **dadurch gekennzeichnet, dass** das Betätigungselement (12) einen Hebel (12a) aufweist.

7. Aufwickelhaspel nach einem der vorangehenden Ansprüche, **dadurch gekennzeichnet, dass** das Betätigungselement (12) eine Abstützung (12b) aufweist.

8. Aufwickelhaspel nach einem der vorangehenden Ansprüche, **dadurch gekennzeichnet, dass** in einer Arbeitsposition der Aufwickelhaspel (7) alle Stangen (10, 11) den gleichen radialen Abstand zur Drehachse (D) des Drehelements (9) aufweisen.

9. Aufwickelhaspel nach einem der vorangehenden Ansprüche, **dadurch gekennzeichnet, dass** in einer Aufwickelstellung der Aufwickelhaspel (7) alle Stangen (10, 11) in einer Projektion parallel zur Drehachse (D) äquidistant auf einer Kreisbahn (K) um die Drehachse (D) des Drehelements (9) angeordnet sind, wobei die Kreisbahn (K) durch den radialen Abstand (r) der Stangen (10, 11) von der Drehachse (D) definiert ist.

10. Aufwickelhaspel nach zumindest den Ansprüchen 7 und 9, **dadurch gekennzeichnet, dass** insgesamt eine gerade Anzahl von Stangen (10, 11) vorgesehen ist, und dass die Abstützung (12b) des Bestätigungselements (12) konfiguriert ist zum Zusammenwirken mit einer ortsfest am Drehelement (9) befestigten Stange (11), die auf der Kreisbahn (K) um 180° relativ zur beweglichen Stange (10) versetzt angeordnet ist.

11. Aufwickelhaspel nach einem der vorangehenden Ansprüche, **dadurch gekennzeichnet, dass** in einer Wechselstellung das Betätigungselement (12) in einer Projektion parallel zur Drehachse (D) des Drehelements (9) vollständig innerhalb einer durch die Position der Stangen (10, 11) definierten Kontur angeordnet ist.

12. Aufwickelhaspel nach einem der vorangehenden Ansprüche, **dadurch gekennzeichnet, dass** die Aufwickelhaspel (7) wenigstens sechs Stangen (10, 11) umfasst.

13. Verfahren zum Bedienen einer Aufwickelhaspel (7) zum Aufwickeln eines Etikettenträgerbands (5) an einem Etikettenspender (1), wobei die Aufwickelhaspel (7) ein um eine Drehachse (D) rotierbares Drehelement (9) aufweist, mit dem wenigstens drei in einer Aufwickelstellung parallel zur Drehachse (D) ausgerichtete Stangen (10, 11) verbunden sind, wobei die Stangen (10, 11) jeweils ein vom Drehelement (9) abgewandtes freies Ende (E) aufweisen und ein Betätigungselement (12) vorgesehen ist, wobei ferner eine erste Stange (10) beweglich und zwei weitere Stangen (11) ortsfest mit dem Drehelement (9) verbunden sind, und wobei das Verfahren folgende Schritte aufweist:
- Schwenken des Betätigungselements (12) um eine Schwenkachse (S) an den freien Enden (E) zweier ortsfest mit dem Drehelement (9) verbundener Stangen (11), aus einer Arbeitsstellung in eine Wechseistellung,
- Schwenken der ersten, beweglich mit dem Drehelement (9) verbundenen Stange (10) um eine Schwenkachse (G) eines Gelenks (13b) zwischen der ersten Stange (10) und dem Drehelement (9) unter Annäherung des von dem Drehelement (9) abgewandten freien Endes (E) der ersten Stange (10) an die Drehachse (G) des Drehelements (9).

14. Verfahren nach Anspruch 13, umfassend folgende Schritte:
- fortgesetztes Schwenken des Betätigungselements (12) in gleicher Richtung,
- Schwenken eines zwischen der beweglichen Stange (10) und dem Drehelement (9) vorgesehenen Gelenkhebels (13d) um eine zweite Schwenkachse (G') zwischen dem Gelenkhebel (13d) und dem Drehelement (9),
- dadurch Bewegen der beweglichen Stange (10) in einer vom Drehelement (9) fortweisenden Richtung.

15. Verfahren nach einem der Ansprüche 13 oder 14, **dadurch gekennzeichnet, dass** das Betätigungselement (12) eine Abstützung (12a) aufweist, und dass sich die Abstützung (12b) des Betätigungselements (12) in der Arbeitsstellung an einer in mit der Abstützung (12b) in Kontakt stehenden Stange (11) in einer Totpunktposition des Betätigungselements (12) und des ersten Gelenks (13a) abstützt.

## Claims

1. A winding reel (7) for a label dispenser (1), comprising a rotating element (9) connected to at least three rods (10, 11), said rods (10, 11) being oriented parallel to a rotary axis (D) of the rotating element (9) and each of said rods (10, 11) having a free end (E) that faces away from the rotating element (9), **characterized in that** a first rod (10) is connected to the rotating element (9) in a movable manner and two rods (11) are connected to said rotating element (9) in a stationary manner, and that an operating element (12) is pivotably arranged on the free ends (E) of the two stationarily arranged rods (11), said operating element (12) being connected to the free end (E) of the first rod (10) and configured to cause, when operated, a deflection of the free end (E) of the first rod (10) in the direction of the rotary axis (D).

2. The winding reel according to claim 1, **characterized in that** the first rod (10) is connected to the rotating element (9) by means of a second joint (13b).

3. The winding reel according to one of the preceding claims, **characterized in that** the first rod (10) is connected to the operating element (12) by means of a first joint (13a) at the free end (E) thereof.

4. The winding reel according to claim 2 or 3, **characterized in that** the first and/or second joint (13a, 13b) is/are provided with a joint lever (13c, 13d).

5. The winding reel according to claim 4, **characterized in that** the joint lever (13c, 13d) has a pivot axis (G, G') at each of its two ends.

6. The winding reel according to one of the preceding claims, **characterized in that** the operating element (12) is provided with a lever (12a).

7. The winding reel according to one of the preceding claims, **characterized in that** the operating element (12) is provided with a support (12b).

8. The winding reel according to one of the preceding claims, **characterized in that**, at an operating position of the winding reel (7), all the rods (10, 11) are spaced at the same radial distance from the rotary axis (D) of the rotating element (9).

9. The winding reel according to one of the preceding claims, **characterized in that**, at a winding position of the winding reel (7), all the rods (10, 11) are, in a projection parallel to the rotary axis (D), arranged equidistantly on a circular path (K) around the rotary axis (D) of the rotating element (9), said circular path (K) being defined by the radial distance (r) of the rods (10, 11) from the rotary axis (D).

10. The winding reel according to at least one of the claims 7 and 9, **characterized in that** the total number of rods (10, 11) provided is an even number, and that the support (12b) of the operating element (12) is configured for cooperating with a rod (11), which is fixed to the rotating element (9) in a stationary manner and which is arranged on the circular path (K) such that it is displaced by 180° relative to the movable rod (10).

11. The winding reel according to one of the preceding claims, **characterized in that**, at a position of change, the operating element (12), in a projection parallel to the rotary axis (D) of the rotating element (9), is arranged fully inside of a contour defined by the position of the rods (10, 11).

12. The winding reel according to one of the preceding claims, **characterized in that** the winding reel (7) comprises at least six rods (10, 11).

13. A method for operating a winding reel (7) for winding-up a label carrier tape (5) on a label dispenser (1), wherein said winding reel (7) comprises a rotating element (9), which is rotatable about a rotary axis (D) and which has connected thereto at least three rods (10, 11) oriented parallel to the rotary axis (D) when occupying a winding position, each of said rods (10, 11) having a free end (E) that faces away from the rotating element (9), and an operating element (12) is provided, and wherein, in addition, a first rod (10) is connected to the rotating element (9) in a movable manner and two additional rods (11) are connected to said rotating element (9) in a stationary manner, said method comprising the following steps:
- pivoting the operating element (12) about a pivot axis (S) at the free ends (E) of two rods (11), which are stationarily connected to the rotating element (9), from an operating position to a position of change,
- pivoting the first rod (10), which is movably connected to the rotating element (9), about a pivot axis (G) of a joint (13b) between said first rod (10) and the rotating element (9), thus moving the free end (E) of the first rod (10), which faces away from the rotating element (9), closer to the pivot axis (G) of the rotating element (9).

14. The method according to claim 13, comprising the following steps:
- continuing the pivoting of the operating element (12) in the same direction,
- pivoting a joint lever (13d), which is provided between the movable rod (10) and the rotating element (9), about a second pivot axis (G') between the joint lever (13d) and the rotating element (9),
- thus moving the movable rod (10) in a direction away from the rotating element (9).

15. The method according to one of the claims 13 or 14, **characterized in that**, the operating element (12) comprises a support (12a) and that, at the operating position, the support (12b) of the operating element (12) rests on a rod (11), which is in contact with the support (12b), at a dead center position of the operating element (12) and of the first joint (13a).

## Revendications

1. Bobine enrouleuse (7) pour un distributeur d'étiquette (1), comprenant un élément tournant (9), qui est relié à au moins trois tiges (10, 11), les tiges (10, 11) étant orientées parallèlement à un axe de rotation (D) de l'élément tournant (9), et les tiges (10, 11) présentant chacune une extrémité libre (E) éloignée de l'élément tournant (9),
**caractérisée en ce qu'**une première tige (10) est reliée de manière mobile et deux tiges (11) sont reliées de manière fixe en position, à l'élément tournant (9), et un élément d'actionnement (12) est agencé de manière pivotante aux extrémités libres (E) des deux tiges (11) fixes en position, l'élément d'actionnement (12) étant relié à l'extrémité libre (E) de la première tige (10) et étant configuré pour produire, lors de l'actionnement, une déviation de l'extrémité libre (E) de la première tige (10) en direction de l'axe de rotation (D).

2. Bobine enrouleuse selon la revendication 1,
**caractérisée en ce que** la première tige (10) est reliée, au moyen d'une deuxième articulation (13b), à l'élément tournant (9).

3. Bobine enrouleuse selon l'une des revendications précédentes, **caractérisée en ce que** la première tige (10) est reliée, au niveau de son extrémité libre (E), à l'élément d'actionnement (12) au moyen d'une deuxième articulation (13a).

4. Bobine enrouleuse selon la revendication 2 ou la revendication 3, **caractérisée en ce que** la première et/ou la deuxième articulation (13a, 13b) présentent un levier d'articulation (13c, 13d).

5. Bobine enrouleuse selon la revendication 4,
**caractérisée en ce que** le levier d'articulation (13c, 13d) présente à chacune de ses deux extrémités, un axe de pivotement (G, G').

6. Bobine enrouleuse selon l'une des revendications précédentes, **caractérisée en ce que** l'élément d'actionnement (12) présente un levier (12a).

7. Bobine enrouleuse selon l'une des revendications précédentes, **caractérisée en ce que** l'élément d'actionnement (12) présente un appui (12b).

8. Bobine enrouleuse selon l'une des revendications précédentes, **caractérisée en ce que** dans une position de travail de la bobine enrouleuse (7), toutes les tiges (10, 11) présentent la même distance radiale à l'axe de rotation (D) de l'élément tournant (9).

9. Bobine enrouleuse selon l'une des revendications précédentes, **caractérisée en ce que** dans une position d'enroulement de la bobine enrouleuse (7), toutes les tiges (10, 11), dans une projection parallèle à l'axe de rotation (D), sont agencées de manière équidistante sur une trajectoire circulaire (K) autour de l'axe de rotation (D) de l'élément tournant (9), la trajectoire circulaire (K) étant définie par la distance radiale (r) des tiges (10, 11) à l'axe de rotation (D).

10. Bobine enrouleuse selon au moins les revendications 7 et 9, **caractérisée en ce qu'**au total il est prévu un nombre pair de tiges (10, 11), et **en ce que** l'appui (12b) de l'élément d'actionnement (12) est configuré pour interagir avec une tige (11) qui est liée de manière fixe en position à l'élément tournant (9), et qui est agencée de façon décalée de 180° sur la trajectoire circulaire (K), par rapport à la tige mobile (10).

11. Bobine enrouleuse selon l'une des revendications précédentes, **caractérisée en ce que** dans une position d'échange, l'élément d'actionnement (12), dans une projection parallèle à l'axe de rotation (D) de l'élément tournant (9), est agencé en totalité à l'intérieur d'un contour défini par la position des tiges (10, 11).

12. Bobine enrouleuse selon l'une des revendications précédentes, **caractérisée en ce que** la bobine enrouleuse (7) comporte au moins six tiges (10, 11).

13. Procédé pour assurer le fonctionnement d'une bobine enrouleuse (7) destinée à enrouler une bande de support d'étiquettes (5) sur un distributeur d'étiquettes (1), la bobine enrouleuse (7) comportant un élément tournant (9), qui peut tourner autour d'un axe de rotation (D) et auquel sont reliées au moins trois tiges (10, 11) orientées parallèlement à l'axe de rotation (D) dans une position d'enroulement, les tiges (10, 11) présentant chacune une extrémité libre (E) éloignée de l'élément tournant (9) et un élément d'actionnement (12) étant prévu sur la bobine, une première tige (10) étant, par ailleurs, reliée de manière mobile et deux autres tiges (11) étant reliées de manière fixe en position, à l'élément tournant (9), le procédé comprenant les étapes suivantes :
- pivotement d'une position de travail à une position d'échange, de l'élément d'actionnement (12) autour d'un axe de pivotement (S) aux extrémités libres (E) de deux tiges (11) reliées en position fixe à l'élément tournant (9),
- pivotement de la première tige (10) reliée de manière mobile à l'élément tournant (9), autour d'un axe de pivotement (G) d'une articulation (13b) entre la première tige (10) et l'élément tournant (9), en produisant le rapprochement de l'extrémité libre (E) éloignée de l'élément tournant (9) de la première tige (10), de l'axe de rotation (D) de l'élément tournant (9).

14. Procédé selon la revendication 13, comprenant les étapes suivantes :
- poursuite du pivotement de l'élément d'actionnement (12) dans la même direction,
- pivotement d'un levier d'articulation (13d) prévu entre la tige mobile (10) et l'élément tournant (9), autour d'un deuxième axe de pivotement (G') entre le levier d'articulation (13d) et l'élément tournant (9),
- et ainsi déplacement de la tige mobile (10) dans une direction s'éloignant de l'élément tournant (9).

15. Procédé selon l'une des revendications 13 ou 14, **caractérisé en ce que** l'élément d'actionnement (12) comporte un appui (12a), et **en ce que** dans la position de travail, l'appui (12a) de l'élément d'actionnement (12) s'appuie contre une tige (11) en contact avec l'appui (12b) dans une position de point mort de l'élément d'actionnement (12) et de la première articulation (13a).
